# EUROPÄISCHE PATENTSCHRIFT

(11) **EP 2 701 989 B1**
(45) Veröffentlichungstag und Bekanntmachung des Hinweises auf die Patenterteilung: **04.03.2015**
(21) Anmeldenummer: 12712959.1
(22) Anmeldetag: 27.03.2012
(51) Int. Cl.: B65D 43/16

(54) **BEHÄLTER MIT ANGELENKTEM SCHWENKDECKEL**
CONTAINER HAVING AN ARTICULATED PIVOTING COVER
CONTENEUR MUNI D'UN COUVERCLE PIVOTANT ARTICULÉ

(30) Priorität: 29.04.2011 DE 202011100005 U
(43) Veröffentlichungstag der Anmeldung: 05.03.2014
(73) Patentinhaber: Fritz Schäfer GmbH, 57290 Neunkirchen (DE)
(72) Erfinder: PILS, Volker, 57586 Weitefeld (DE)
(74) Vertreter: Grosse, Wolf-Dietrich Rüdiger
(86) Internationale Anmeldenummer: PCT/EP2012/001374
(87) Internationale Veröffentlichungsnummer: WO 2012/146341

(56) Entgegenhaltungen:
- EP-A1- 0 526 742
- CH-A5- 682 144
- DE-U1-202007 008 261
- US-A- 2 571 714
- US-A- 4 349 120
- US-A- 5 186 661
- US-A1- 2006 191 948
- US-B1- 6 321 925

## Beschreibung

Die Erfindung betrifft einen Behälter mit einem Deckel, wobei der Deckel mit mindestens zwei Scharnieranordnungen mit dem Behälter so verbunden ist, dass der Deckel um eine Schwenkachse relativ zum Behälter öffen- und schließbar ist.

Der vorliegende Behälter dient beispielsweise als Transport- und Lagerkasten und besteht insbesondere aus Kunststoff; er kann durch Spritzgießen hergestellt sein. Der Deckel ist relativ zum Behälter über Scharniere schwenkbeweglich am Behälteroberrand angeordnet. Die einstückig mit dem Deckel im Spritzgußverfahren hergestellten Scharniere bzw. Scharnieraugen sind in Schlitze eingesteckt bzw. eingerastet, die im Behälteroberrand angeordnet sind. Auf diese Weise kann der Deckel am Behälter befestigt werden.

Bekannt ist es, dass der an einer Seite mindestens zwei scharnierartige Vorsprünge aufweisende Deckel mit den Scharnieren in schlitzartige Öffnungen am Behälteroberrand eingeführt wird; so kann der Behälter mit dem Deckel verbunden werden.

Es gibt verschiedene Arten von Scharnieren, zum Beispiel halbschalenartige Hakenscharniere, die in den Behälteroberrand eingesteckt werden. Der Deckel wird dann um 180° auf den Behälter gedreht, womit der Behälter geschlossen ist. Nachteilig an dieser Art des Scharniers ist jedoch, dass - wenn der Deckel zum Öffnen des Behälters durch 180°-Drehung vom Behälter weggedreht wird - auch der Haken des Scharniers sich meist aus der Schlitzöffnung am Behälteroberrand herausdreht und der Deckel somit nicht mehr mit dem Behälter verbunden ist.

Eine Verbesserung dieses Scharniers ist das sogenannte "Scharnierauge", das bis auf einen in der Mittenebene des Scharniers verlaufenden bzw. dort vorgesehenen Längsschlitz umfangsgeschlossen ist. Beim Scharnierauge umgreift das Scharnier im Wesentlichen den gesamten Oberrand und wird nur über den Schlitz am Oberrand befestigt.

Jedoch ist auch hier nachteilhaft, dass sich der Deckel beim Öffnen und Schließen vom Behälter lösen kann. Um dies zu verhindern, wird ein Zusatzteil benötigt. Hierbei handelt es sich namentlich um eine metallische Klammer, die das Scharnier umfasst und den offenen Schlitz des Scharniers verschließt. Hiermit kann der Deckel zwar unverlierbar am Behälter befestigt werden, jedoch bringt diese Klammer zusätzliche Montagearbeit mit sich; des weiteren entstehen hierdurch zusätzliche Kosten. Für den Fall, dass der Deckel nachträglich an den Behälter montiert werden soll (gegebenenfalls beim Verwender des Behälters), muss hier stets ein technisches Gerät, nämlich eine Spezialzange, mitgeliefert werden, um die Klammern zu entfernen und wieder zu befestigen.

Nachteilig ist es weiterhin, dass derartige (Kunststoff-)Behälter nicht komplett recycelt werden können, da die Klammern aus Metall bestehen.

Die CH 682 144 A5 beschreibt eine Haushaltsbox aus Kunststoff gemäß dem Oberbegriff des Anspruchs 1 mit einem kastenförmigen Unterteil, auf welchem ein Deckel aufgesetzt ist. Der Unterteil ist mit übereinanderliegenden, parallel verlaufenden horizontalen Verstärkungsrippen und einer Anzahl von senkrecht verlaufenden Verstärkungsrippen versehen. Der Deckel ist über Scharniere mit dem Unterteil verbunden. Die Scharniere sind durch zwei an einer Längskante des Deckels an dessen Unterkante angeformte Ansätze gebildet welche in zwei schlitzförmige Aufnahmen in einer oberen horizontalen Verstärkungsrippe des Unterteils aufgenommen und durch Riegelmittel gegen Herausziehen verrastet sind. Auf der gegenüberliegenden Längskante des Deckels sind zwei nach unten gerichtete Laschen mit lösbaren Rastmitteln angeordnet, welche in Rastschlitze eingreifen, die auf der den schlitzförmigen Aufnahmen gegenüberliegenden Seite des Unterteils in der Verstärkungsrippe ausgebildet sind.

Die US 5,186, 661 A beschreibt diesbezüglich ebenfalls abschnittsweise schalenförmige Scharnieraugen, die mit stegartigen Widerhaken versehen sind.

Der Erfindung liegt daher die Aufgabe zugrunde, einen Behälter der Vorgenannten Art so fortzubilden, dass die genannten Nachteile vermieden werden. Demgemäß soll die unverlierbare Anbringung des Deckels am Behälter möglich werden, ohne spezielle Bauteile (Klammern) einsetzen zu müssen. Des weiteren sollen sowohl der Behälter als auch der Deckel ausschließlich aus Kunststoffmaterial hergestellt werden können, so dass sich keine Problematik im Falle des Recyclings ergibt, sondern ausschließlich Kunststoffteile wieder aufbereitet werden können. Schließlich soll auch die Montage des Deckels am Behälter in einfacher Weise möglich sein.

Die Aufgabe wird erfindungsgemäß durch einen Behälter, umfassend die Merkmale des Anspruchs 1, gelöst.

Der abschnittsweise schalenförmig geformte Mantelabschnitt ist dabei bevorzugt hohlzylindrisch ausgebildet.

Der Steg erstreckt sich nur über einen Umfangsbereich des abschnittsweise schalenartig geformten Mantelabschnitts. Der den Steg aufweisende Umfangsbereich erstreckt sich dabei bevorzugt über einen Umfangswinkel zwischen 15° und 45°.

Der abschnittsweise schalenartig geformte Mantelabschnitt weist des weiteren einen Ausschnitt auf, der im vom Steg abgewandten Endbereich des Mantelabschnitts angeordnet ist. Der Ausschnitt erstreckt sich dabei bevorzugt über einen Umfangswinkel zwischen 15° und 45°.

Die Erstreckung des Steges - in Richtung der Schwenkachse gemessen - beträgt dabei bevorzugt zwischen 75 % und 125 % der Erstreckung des Ausschnitts - in Richtung der Schwenkachse gemessen. Insbesondere kann die Erstreckung des Steges - in Richtung der Schwenkachse gemessen - und die Erstreckung des Ausschnitts - in Richtung der Schwenkachse gemessen - gleich groß sein.

Der Steg ist bevorzugt mit radialem Versatz am abschnittsweise schalenartig geformten Mantelabschnitt radial außen angeordnet. Der radiale Versatz kann dabei durch einen stufenartigen Ansatz gebildet werden.

Der abschnittsweise schalenartig geformte Mantelabschnitt kann so am Deckel angeformt sein, dass eine sich in Richtung der Schwenkachse erstreckende Öffnung (Schlitz) ausgebildet wird. Die Öffnung erstreckt sich bevorzugt über einen Umfangswinkel zwischen 10° und 45° des abschnittsweise schalenartig geformten Mantelabschnitts.

Der Steg kann in seinem vom abschnittsweise schalenartig geformten Mantelabschnitt abgewandten Endbereich mindestens eine Abflachung oder Anfasung aufweisen. Dies erleichtert die Montage des Deckels am Behälter.

Das Scharnierauge ist bevorzugt im Randbereich des Deckels angeordnet.

Der abschnittsweise schalenartig geformte Mantelabschnitt kann einstückig am Deckel angeformt sein und aus dem Material des Deckels bestehen.

Der Deckel samt abschnittsweise schalenartig geformtem Mantelabschnitt ist dabei bevorzugt durch einen gemeinsamen Spritzgießprozess hergestellt.

Die Schlitze im Behälter sind bevorzugt bereits beim Herstellen des Behälters im Spritzgießverfahren mit eingeformt.

Der Behälter und der Deckel bestehen bevorzugt aus Kunststoffmaterial, insbesondere aus thermoplastischem Kunststoff.

Durch die Erfindung wird ein Behälter samt Deckel geschaffen, bei dem ein über die Länge gesehen stufenartig ausgebildetes Scharnier bzw. Scharnierauge zum Einsatz kommt. Dabei ist das Scharnierauge zu einer Seite hin mit einer stegartigen Verlängerung versehen; das Scharnierauge hat damit eine insgesamt etwas größere Länge als die des das Scharnier aufnehmenden Schlitzes im Behälteroberrand. Die Scharniere können somit in vorteilhafter Weise selbsttätig nicht mehr aus ihrer Umklammerung bzw. Befestigung in den Behälterschlitzen freikommen; der Deckel ist damit unverlierbar befestigt.

Gleichwohl lässt sich durch die Stufung eine einfache Montage erreichen. Die Stufung ermöglicht nämlich einen Bewegungsfreiraum im Behälterschlitz, nachdem bei der Montage bzw. Anbringung/Befestigung des Deckels an den Behälter zunächst die Scharnieraugen mit den Stegen (stegartige Verlängerungen) und einer sich anschließenden, bis zu den Ausschnitten (Eck-Ausklinkungen) an der von den stegartigen Verlängerungen abgewandten Seite der Scharnieraugen reichenden Teillänge ihrer Mantelfläche an die Öffnungsquerschnitte der Behälterschlitze angesetzt sowie dann eingesteckt worden sind und der Deckel dann in Richtung seiner Schließlage etwas gedreht wird, wobei der Drehwinkel von der Tiefe (bezogen auf den Umfang des Scharnierauges) der Ausnehmungen (Eck-Ausklinkungen in Form der stufenartigen Einschnitte) begrenzt wird. In dieser Drehzwischenlage befinden sich die Stege in den Behälter-Schlitzen auf einer unter dem Behälteroberrand verlaufenden Ebene. Der Deckel mit seinen Scharnieraugen kann daher zu der von den Stegen vorgegebenen Seite hin verschoben werden, wobei die Stege den Behälteroberrand untergreifen und damit einhergehend die Ausschnitte (Eck-Ausklinkungen) in den Bereich der Behälter-Schlitze gelangen, so dass dann die Scharnieraugen durch Drehung des Deckels bis in seine Schließlage völlig in die Behälterschlitze, deren äußeren, vorderen Begrenzungssteg mit dem Schalenmantel der Scharnieraugen umschließend, eingedreht werden können.

Die Scharnieraugen sind folglich so ausgebildet, dass einerseits ihre schalenartigen Mantelflächen über den Umfang bis auf einen Spalt, wozu die Mantelfläche in einem Abstand vor der Außenkante des Deckelrandes endet, der geringfügig breiter als die Dicke des Behälteroberrandes ist, und bis auf die Ausschnitte (Eck-Ausklinkungen) geschlossen sind. Andererseits weisen sie an der einen Scharnieraugenstirnfläche die im Schalenmantel eine Stufe bildenden Ausschnitte (Eck-Ausklinkungen) und zur anderen Scharnieraugenstirnfläche hin einen von dem Schalenmantel nach oben vorspringenden, eine weitere Stufe darstellenden Ansatz auf, an den parallel zum Spalt verlaufend, diesen somit beabstandet von der Außenkante des Deckelrandes ebenfalls begrenzend, die sich bis über die Scharnieraugenstirnfläche hinaus erstreckende, stegartige Verlängerung angeformt ist.

Die Länge des Ausschnitts (d. h. der Eck-Ausklinkung) in der Mantelfläche entspricht in etwa der Länge der stegartigen Verlängerung.

In der Zeichnung ist ein Ausführungsbeispiel der Erfindung dargestellt. Es zeigen:
- Fig. 1: die perspektivische Darstellung eines Behälters samt Deckel, wobei sich der Deckel in Geschlossen-Stellung befindet;
- Fig. 2: die perspektivische Darstellung des Behälters ohne Deckel;
- Fig. 3: die perspektivische Darstellung des Behälters ohne Deckel wie in Fig. 2, nur aus einem tieferen Blickwinkel gesehen;
- Fig. 4: die perspektivische Darstellung des Deckels, wobei auf die Unterseite des Deckels geblickt wird;
- Fig. 5: in perspektivischer Darstellung ein am Deckel angeordnetes Scharnierauge im Detail,
- Fig. 6: die perspektivische Darstellung des Behälters samt Deckel, wobei eine Teilansicht des Behälters zu sehen ist;
- Fig. 7: die perspektivische Darstellung des Behälters samt Deckel während eines ersten Schritts der Montage des Deckels am Behälter;
- Fig. 8: die perspektivische Darstellung des Behälters samt Deckel während eines zweiten Schritts der Montage des Deckels am Behälter; und
- Fig. 9: die perspektivische Darstellung des Behälters samt Deckel im montierten Zustand des Deckels am Behälter bei geschlossenem Deckel.

In Fig. 1 ist ein rechteckiger Behälter 1 dargestellt, der mit einem Deckel 2 oben abgeschlossen ist. Der Deckel 2 kann relativ zum Behälter 1 um eine Schwenkachse a geschwenkt bzw. geklappt werden, um den Behälter 1 zu öffnen bzw. zu schließen. Hierfür ist der Deckel 2 mit zwei Scharnieranordnungen 3 am Behälter 1 befestigt, von denen je eine im Randbereich des Deckels 2 vorgesehen ist.

In Fig. 2 ist - bei entferntem Deckel 2 - zu sehen, dass der obere Randbereich des Behälters 1 in einen Bereich mit vertikaler Oberflächennormale zwei Schlitze 7 aufweist. Diese Schlitze 7 wurden bereits beim Spritzgießen des aus Kunststoffmaterial bestehenden Behälters 1 eingeformt. Sie können natürlich auch nachträglich eingearbeitet werden. Die Schlitze 7 haben - gemessen in Richtung der Schwenkachse a - eine Erstreckung, die mit c angegeben ist. Dies kann auch noch einmal in Fig. 3 gesehen werden, in der der Behälter 1 aus einem tieferen Blickwinkel betrachtet dargestellt ist.

Die Fig. 4 zeigt den Deckel 2 als separates Teil. Die später dem Behälterinneren zugewandte Deckelseite ist hier nach oben gerichtet. Am Deckel 2 sind in einem Randbereich 12 zwei Scharnieraugen 4 angeformt, die beim Spritzgießen des Deckels 2 mit angeformt wurden. Zentrales Teil des Scharnierauges 4 ist ein schalenförmig - genauer gesagt: hohlzylindrisch - geformter Mantelabschnitt 5, der eine fast geschlossene Hülse bildet; allerdings weist der Mantelabschnitt 5 eine schlitzförmige Öffnung 10 auf. Diese dient - wie später noch näher gesehen werden kann - zum Einschieben des Mantelabschnitts 5 in den Schlitz 7 des Behälters 1.

Der hohlzylindrisch geformte Mantelabschnitt 5 zeichnet sich durch zwei Besonderheiten aus, was am besten aus Fig. 5 und auch aus Fig. 6 hervorgeht: Zum einen ist am Mantelabschnitt 5 ein Steg 6 angeformt, der sich in Richtung der Schwenkachse a erstreckt. Zum anderen weist der Mantelabschnitt 5 an der vom Steg abgewandten Stirnseite des Scharnierauges 4 einen Ausschnitt 8 auf, der als Eck-Ausklinkung bezeichnet werden kann.

Der Steg 6 ist dabei nicht sich direkt linear erstreckend am Mantelabschnitt 5 angeordnet, sondern gekröpft. Der Steg 6 schließt nämlich mit einem stufenförmigen Ansatz 9 am Mantelabschnitt 5 an, d. h. der Steg 6 liegt radial etwas außerhalb der hohlzylindrischen Kontur des Mantelabschnitts 5.

Ferner weist der Steg 6 am vom Scharnierauge 4 abgewandten Ende eine Abflachung bzw. Anfasung 11 auf.

Die Erstreckung des Mantelabschnitts 5 samt Steg 6 ist - in Richtung der Schwenkachse a gemessen - mit b angegeben. Wesentlich ist, dass diese Erstreckung b größer ist als die Erstreckung c des Schlitzes 7. Bevorzugt liegt die Erstreckung b bei ca. 105 % bis 140 % der Erstreckung c, besonders bevorzugt zwischen 110 % und 130 % der Erstreckung c.

In Fig. 5 ist noch zu erkennen, dass für die Größe der schlitzförmigen Öffnung 10, für die Umfangserstreckung des Stegs 6 und für die Umfangserstreckung des Ausschnitts 8 jeweils definierte Größen vorgegeben sind:
Der Steg 6 erstreckt sich um einen Umfangswinkel α um die Zentralachse des hohlzylindrischen Mantelabschnitts 5. Dieser Winkel liegt bevorzugt im Bereich zwischen 15° und 45°.

Der Ausschnitt (Ausklinkung) 8 erstreckt sich um einen Umfangswinkel β um die Zentralachse des hohlzylindrischen Mantelabschnitts 5. Dieser Winkel liegt ebenfalls bevorzugt im Bereich zwischen 15° und 45°.

Die schlitzförmige Öffnung 10 erstreckt sich um einen Umfangswinkel γ um die Zentralachse des hohlzylindrischen Mantelabschnitts 5. Dieser Winkel liegt bevorzugt im Bereich zwischen 10° und 45°.

In den Figuren 7 und 8 ist angedeutet, wie die Montage des Deckels 2 am Behälter 1 erfolgt, d. h. die Figuren zeigen die Montagesequenz bei der Deckel-Anbringung.

Zunächst wird das Scharnierauge 4 mit dem Steg 6 in den Schlitz 7 im Behälter 1 eingeführt, wobei die dargestellte Stellung des Deckels 1 relativ zum Behälter 1 eingenommen wird. Dem Ausschnitt 8 ist es zu verdanken, dass die dargestellte Position vom Scharnierauge 4 eingenommen werden kann, ohne Spannungen im Material zu erzeugen.

Hiernach erfolgt ein Ansetzen der Scharnieraugen 4 an den Öffnungsquerschnitt der Behälter-Schlitze 7 mit einer von der stegartigen Verlängerung 6 bis zu der Eck-Ausklinkung 8 reichenden, in den Behälter-Schlitz 7 passenden Länge und danach Einstecken mit Eindrehen durch eine Schwenkbewegung des Deckels in der Zeichnungsebene nach vorne, bis der Scharniermantel über seine Eck-Ausklinkung 8 auf dem Behälteroberrand aufliegt.

Die stegartige(n) Verlängerung(en) 6 befindet(en) sich dann unterhalb des Behälteroberrandes. Durch einfaches Verschieben des Deckels (vgl. den Verschiebepfeil P in Fig. 8) verlagern sich die stegartigen Verlängerungen 6, den Behälteroberrand untergreifend, aus den Öffnungsquerschnitten der Behälter-Schlitze 7 heraus und machen den Weg für die Scharniermantelfläche 5 mit den Eck-Ausklinkungen 8 frei, wie es Fig. 8 zeigt, hier von der Unterseite des Behälteroberrandes her gesehen.

Der fertig montierte Deckel 2 mit unverlierbarer Befestigung am Behälter 1 ist in Fig. 9 dargestellt.

Wenn der Deckel 2 zum Verschließen des Behälters 1 anschließend in der Zeichnungsebene um etwa 180° nach vorne geklappt / geschwenkt wird, dreht sich die gesamte Mantelfläche 5 der Scharnieraugen 4 in den jeweiligen Behälter-Schlitz 7 ein.

### Bezugszeichenliste:

- 1: Behälter
- 2: Deckel
- 3: Scharnieranordnung
- 4: Scharnierauge
- 5: schalenförmig geformter Mantelabschnitt
- 6: Steg
- 7: Schlitz
- 8: Ausschnitt
- 9: stufenartiger Ansatz
- 10: Öffnung
- 11: Abflachung / Anfasung
- 12: Randbereich

- a: Schwenkachse
- b: Erstreckung
- c: Erstreckung

- α: Umfangswinkel
- β: Umfangswinkel
- γ: Umfangswinkel

- P: Pfeil

## Patentansprüche

1. Behälter (1) mit einem Deckel (2), wobei der Deckel (2) mit mindestens zwei Scharnieranordnungen (3) mit dem Behälter (1) so verbunden ist, dass der Deckel (2) um eine Schwenkachse (a) relativ zum Behälter (1) öffen- und schließbar ist,
wobei
jede Scharnieranordnung (3) umfasst:
- ein am Deckel (2) angeordnetes Scharnierauge (4), wobei das Scharnierauge (4) einen abschnittsweise schalenförmig geformten Mantelabschnitt (5) aufweist, an dem ein sich in Richtung der Schwenkachse (a) erstreckender Steg (6) angeformt ist,
- einen in den oberen Randbereich des Behälters (1) eingebrachten Schlitz (7), der zur Aufnahme des abschnittsweise schalenförmig geformten Mantelabschnitts (5) ausgebildet ist, wobei sich der Schlitz (7) in Richtung der Schwenkachse (a) erstreckt,
wobei die in Richtung der Schwenkachse (a) gemessene Erstreckung (b) des abschnittsweise schalenförmig geformten Mantelabschnitts (5) samt dem angeformten Steg (6) größer ist als die in Richtung der Schwenkachse (a) gemessene Erstreckung (c) des Schlitzes (7), und sich der Steg (6) nur über einen Umfangsbereich des abschnittsweise schalenartig geformten Mantelabschnitts (5) erstreckt,
**dadurch gekennzeichnet, dass**
der Mantelabschnitt (5) einen Ausschnitt (8) aufweist, der im vom Steg (6) abgewandten Endbereich des Mantelabschnitts (5) angeordnet ist, wobei sich der Steg (6) und der Ausschnitt (8) über denselben Umfangsbereich des abschnittsweise schalenartig geformten Mantelabschnitts (5) erstrecken.

2. Behälter mit einem Deckel nach Anspruch 1, **dadurch gekennzeichnet, dass** der abschnittsweise schalenförmig geformte Mantelabschnitt (5) hohlzylindrisch ausgebildet ist.

3. Behälter mit einem Deckel nach Anspruch 1, **dadurch gekennzeichnet, dass** sich der den Steg (6) aufweisende Umfangsbereich über einen Umfangswinkel (α) zwischen 15" und 45° erstreckt.

4. Behälter mit einem Deckel nach einem der Ansprüche 1 bis 3, **dadurch gekennzeichnet, dass** sich der Ausschnitt (8) über einen Umfangswinkel (β) zwischen 15° und 45° erstreckt.

5. Behälter mit einem Deckel nach einem der Ansprüche 1 bis 4, **dadurch gekennzeichnet, dass** die Erstreckung des Steges (6) in Richtung der Schwenkachse (a) gemessen zwischen 75 % und 125 % der Erstreckung des Ausschnitts (8) in Richtung der Schwenkachse (a) gemessen beträgt.

6. Behälter mit einem Deckel nach Anspruch 5, **dadurch gekennzeichnet, dass** die Erstreckung des Steges (6) in Richtung der Schwenkachse (a) gemessen und die Erstreckung des Ausschnitts (8) in Richtung der Schwenkachse (a) gemessen gleich groß sind.

7. Behälter mit einem Deckel nach einem der Ansprüche 1 bis 6, **dadurch gekennzeichnet, dass** der Steg (6) mit radialem Versatz am abschnittsweise schalenartig geformten Mantelabschnitt (5) radial außen angeordnet ist.

8. Behälter mit einem Deckel nach Anspruch 7, **dadurch gekennzeichnet, dass** der radiale Versatz durch einen stufenartigen Ansatz (9) gebildet wird.

9. Behälter mit einem Deckel nach einem der Ansprüche 1 bis 8, **dadurch gekennzeichnet, dass** der abschnittsweise schalenartig geformte Mantelabschnitt (5) so am Deckel (2) angeformt ist, dass eine sich in Richtung der Schwenkachse (a) erstreckende Öffnung (10) ausgebildet wird.

10. Behälter mit einem Deckel nach Anspruch 9, **dadurch gekennzeichnet, dass** sich die Öffnung (10) über einen Umfangswinkel (γ) zwischen 10° und 45° des abschnittsweise schalenartig geformten Mantelabschnitts (5) erstreckt.

11. Behälter mit einem Deckel nach einem der Ansprüche 1 bis 10, **dadurch gekennzeichnet, dass** der Steg (6) in seinem vom abschnittsweise schalenartig geformten Mantelabschnitt (5) abgewandten Endbereich mindestens eine Abflachung oder Anfasung (11) aufweist.

12. Behälter mit einem Deckel nach einem der Ansprüche 1 bis 11, **dadurch gekennzeichnet, dass** der abschnittsweise schalenartig geformte Mantelabschnitt (5) einstückig am Deckel (2) angeformt ist und aus dem Material des Deckels (2) besteht.

## Claims

1. A container (1) with a lid (2), wherein the lid (2) is joined with the container (1) by means of two hinge assemblies (3) in such a way that the lid (2) can be opened and closed around a pivoting axis (a) relative to the container (1),
wherein
each hinge assembly (3) encompasses:
- a hinge eye (4) arranged on the lid (2), wherein the hinge eye (4) exhibits a sectionally shell-shaped jacket section (5) having molded to it a web (6) extending in the direction of the swiveling axis (a),
- a slit (7) introduced into the upper edge region of the container (1) and designed to accommodate the sectionally shell-shaped jacket section (5), wherein the slit (7) extends in the direction of the swiveling axis (a),
wherein the extension (b) of the sectionally shell-shaped jacket section (5) measured in the direction of the swiveling axis (a) including the molded-on web (6) is greater than the extension (c) of the slit (7) measured in the direction of the swiveling axis (a), and the web (6) only extends over a circumferential area of the sectionally shell-shaped jacket section (5),
**characterized in that**
the jacket section (5) exhibits a section (8) situated in the end region of the jacket section (5) facing away from the web (6), wherein the web (6) and section (8) extend over the same circumferential area of the sectionally shell-shaped jacket section (5).

2. The container with a lid according to claim 1, **characterized in that** the sectionally shell-shaped jacket section (5) has a hollow cylindrical design.

3. The container with a lid according to claim 1, **characterized in that** the circumferential area exhibiting the web (6) extends over a circumferential angle (α) of between 15° and 45°.

4. The container with a lid according to one of claims 1 to 3, **characterized in that** the section (8) extends over a circumferential angle (β) of between 15° and 45°.

5. The container with a lid according to one of claims 1 to 4, **characterized in that** the extension of the web (6) measured in the direction of the swiveling axis (a) comes to between 75% and 125% of the extension of the section (8) measured in the direction of the swiveling axis (a).

6. The container with a lid according to claim 5, **characterized in that** the extension of the web (6) measured in the direction of the swiveling axis (a) is the same as the extension of the section (8) measured in the direction of the swiveling axis (a).

7. The container with a lid according to one of claims 1 to 6, **characterized in that** the web (6) is radially offset and situated on the sectionally shell-shaped jacket section (5) radially to the outside.

8. The container with a lid according to claim 7, **characterized in that** the radial offset is formed by a steplike projection (9).

9. The container with a lid according to one of claims 1 to 8, **characterized in that** the sectionally shell-shaped jacket section (5) is molded to the lid (2) in such a way as to yield an opening (10) extending in the direction of the swiveling axis (a).

10. The container with a lid according to claim 9, **characterized in that** the opening (10) extends over a circumferential angle (γ) of between 10° and 45° of the sectionally shell-shaped jacket section (5).

11. The container with a lid according to one of claims 1 to 10, **characterized in that** the web (6) exhibits at least one flat or chamfered portion (11) in its end region facing away from the sectionally shell-shaped jacket section (5).

12. The container with a lid according to one of claims 1 to 11, **characterized in that** the sectionally shell-shaped jacket section (5) is molded to the lid (2) in one piece, and consists of the material comprising the lid (2).

## Revendications

1. Conteneur (1) avec un couvercle (2), le couvercle (2) étant relié avec au moins deux dispositifs de charnières (3) avec le conteneur (1), de telle sorte que le couvercle (2) puisse s'ouvrir et se fermer autour d'un axe de pivotement (a), par rapport au conteneur (1)
chaque dispositif de charnière (3) comprenant
- un oeillet de charnière (4) placé sur le couvercle (2), l'oeillet de charnière (4) comportant une partie d'enveloppe (5) façonnée par section en forme de coque, sur laquelle est rapporté un listel (6) s'étendant en direction de l'axe de pivotement (a),
- une encoche (7) ménagée dans la zone du bord supérieur du conteneur (1), qui est conçue pour recevoir la partie d'enveloppe (5) façonnée par section en forme de coque, l'encoche (7) s'étendant en direction de l'axe de pivotement (a),
l'extension (b) de la partie d'enveloppe (5) façonnée par section en forme de coque mesurée en direction de l'axe de pivotement (a) avec le listel (6) rapporté étant supérieure à l'extension (c) mesurée dans la direction de l'axe de pivotement (a) de l'encoche (7) et le listel (6) ne s'étendant que sur une zone périphérique de la partie d'enveloppe (5) façonnée par section en forme de coque,
**caractérisé en ce que**
la partie d'enveloppe (5) comporte une découpe (8) qui est placée dans la zone d'extrémité opposée au listel (6) de la partie d'enveloppe (5), le listel (6) et la découpe (8) s'étendant sur la même zone périphérique de la partie d'enveloppe (5) façonnée par section en forme de coque.

2. Conteneur avec un couvercle selon la revendication 1, **caractérisé en ce que** la partie d'enveloppe (5) façonnée par section en forme de coque est conçue en forme de cylindre creux.

3. Conteneur avec un couvercle selon la revendication 1, **caractérisé en ce que** la zone périphérique comportant le listel (6) s'étend sur un angle périphérique (α) compris entre 15° et 45°.

4. Conteneur avec un couvercle selon l'une quelconque des revendications 1 à 3, **caractérisé en ce que** la découpe (8) s'étend sur un angle périphérique (β) compris entre 15° et 45°.

5. Conteneur avec un couvercle selon l'une quelconque des revendications 1 à 4, **caractérisé en ce que** l'extension du listel (6) mesurée en direction de l'axe de pivotement (a) est comprise entre de 75 % et 125 % de l'extension de la découpe (8) en direction de l'axe de pivotement (a).

6. Conteneur avec un couvercle selon la revendication 6, **caractérisé en ce que** l'extension du listel (6) mesurée en direction de l'axe de pivotement (a) et l'extension de la découpe (8) mesurée en direction de l'axe de pivotement sont de même dimension.

7. Conteneur avec un couvercle selon l'une quelconque des revendications 1 à 6, **caractérisé en ce que** le listel (6) est placé en direction radiale vers l'extérieur, avec un déport radial sur la partie d'enveloppe (5) façonnée par section en forme de coque.

8. Conteneur avec un couvercle selon la revendication 7, **caractérisé en ce que** le déport radial est formé par un talon (9) échelonné.

9. Conteneur avec un couvercle selon l'une quelconque des revendications 1 à 8, **caractérisé en ce que** la partie d'enveloppe (5) façonnée par section en forme de coque est rapportée sur le couvercle (2) de sorte à ce qu'un orifice (10) s'étendant en direction de l'axe de pivotement (a) soit formé.

10. Conteneur avec un couvercle selon la revendication 9, **caractérisé en ce que** l'orifice (10) s'étend sur un angle périphérique (γ) compris entre 10° et 45° de la partie d'enveloppe (5) façonnée par section en forme de coque.

11. Conteneur avec un couvercle selon l'une quelconque des revendications 1 à 10, **caractérisé en ce que** dans sa zone d'extrémité opposée à la partie d'enveloppe (5) façonnée par section en forme de coque, le listel (6) comporte au moins un méplat ou un biseau (11).

12. Conteneur avec un couvercle selon l'une quelconque des revendications 1 à 11, **caractérisé en ce que** la partie d'enveloppe (5) façonnée par section en forme de coque est rapportée en monobloc sur le couvercle (2) et est constituée dans la matière du couvercle (2).
